# FASCICULE DE BREVET EUROPEEN

(11) **EP 3 592 166 B1**
(45) Date de publication et mention de la délivrance du brevet: **05.05.2021**
(21) Numéro de dépôt: 18710536.6
(22) Date de dépôt: 06.03.2018
(51) Int. Cl.: A43B 13/02, A43B 13/12, A43B 13/14, A43B 13/22, A43B 13/04

(54) **SEMELLE ANTIDERAPANTE**
ANTIRUTSCHSOHLE
ANTI-SLIP SOLE

(30) Priorité: 08.03.2017 FR 1770223
(43) Date de publication de la demande: 15.01.2020
(73) Titulaire: Compagnie Générale des Etablissements Michelin, 63000 Clermont-Ferrand (FR)
(72) Inventeur: SOUYRI, Philippe, 63040 Clermont-Ferrand Cedex 9 (FR); VOGE, Bozena, 63040 Clermont-Ferrand Cedex 9 (FR)
(74) Mandataire: Boyer, Chris Michel
(86) Numéro de dépôt international: PCT/IB2018/051441
(87) Numéro de publication internationale: WO 2018/163067

(56) Documents cités:
- EP-A1- 0 383 685
- WO-A2-2006/066256
- US-A- 4 246 707
- US-A1- 2015 313 313
- US-B1- 6 312 782

## Description

### DOMAINE TECHNIQUE DE L'INVENTION

La présente invention concerne une semelle antidérapante. Elle concerne plus particulièrement une semelle comportant une pluralité de cavités occupées par des particules de remplissage. L'invention concerne également un procédé de fabrication d'une telle semelle.

### ETAT DE LA TECHNIQUE ANTERIEURE

On connaît aujourd'hui de nombreux types de semelles de chaussures dotées de propriétés antidérapantes.

On connaît par exemple le document FR2843685 qui décrit une chaussure aquatique pourvue d'une surface inférieure rugueuse. Cette surface comporte un état de surface antiglisse constitué par un tissu élastique enrobé dans une mince couche de matériau caoutchoutique.

On connaît également le document FR 2722376 qui concerne une surface antidérapante du type comprenant un réseau de sculptures en relief. La solution décrite consiste en ce que lesdites sculptures sont formées d'un réseau transversal de canaux étroits s'étendant d'un bord à l'autre de façon discontinue, un canal étant défini par des lignes en forme de U.

Le document FR2709929 décrit une semelle antidérapante comportant des dents en saillie par rapport à la semelle et des plots élastiques également en saillie s'étendant entre les dents et ayant une hauteur au repos sensiblement égale à celle des dents.

Le document FR2661322 concerne une semelle rigide en polychlorure de vinyle (PVC) du type comprenant un corps de semelle muni d'au moins un insert en contact avec le sol et formant surface d'usure. Les inserts sont en polychlorure de vinyle de dureté moins élevée que celle du polychlorure de vinyle du corps de la semelle

On connaît également le document US 4 246 707 A qui concerne une semelle avec une surface antidérapante du type comprenant des micro-reliefs causés par des particules solides, mais qui ne comporte pas de cavités.

Toutes ces solutions ont un point commun : l'efficacité des moyens antidérapants se dégrade au fur et à mesure de l'usure de la semelle.

Il existe donc un besoin pour une semelle ayant des propriétés antidérapantes efficaces et durables, malgré l'usure de la semelle.

### EXPOSE DE L'INVENTION

Tout d'abord, un premier objet de l'invention consiste à prévoir une semelle pourvue de caractéristiques de frottement conférant de bonnes caractéristiques antidérapantes, en particulier sur des sols très lisses, sur des sols mouillés, ou sur la glace sèche ou mouillée.

Un autre objet de l'invention consiste à prévoir une semelle antidérapante pour chaussure dont les caractéristiques antidérapantes perdurent malgré l'usure de la semelle.

Pour ce faire, l'invention prévoit une semelle de chaussure comportant une semelle extérieure, une semelle intérieure et une semelle intercalaire, s'étendant entre la semelle intérieure et la semelle extérieure, la semelle extérieure étant constituée d'un matériau élastomère comportant une pluralité de cavités remplies par des particules de remplissage de cavité qui sont à l'état solide à température ambiante, une pluralité de cavités ouvertes formant des microreliefs répartis sur la surface externe de la semelle extérieure à l'état neuf, et pendant l'usure de la semelle, du fait de la répartition des cavités dans la masse de celle-ci, de nouvelles cavités étant progressivement libérées.

Les microreliefs générés par les portions de cavités présents en surface de la semelle procure un effet mécanique augmentant le coefficient de frottement de la semelle. Cet effet est particulièrement avantageux sur sol lisse, sur sol humide ou mouillé, et même sur la glace (sèche ou mouillée).

Lorsque la semelle est neuve, une pluralité de cavités sont présentes à la surface, augmentant le coefficient de frottement de la semelle. Pendant l'usure, du fait que les cavités sont réparties dans la masse de la semelle, de nouvelles cavités sont libérées progressivement, assurant le maintient du coefficient de frottement favorable. Il se produit ainsi un effet auto-régénérant des cavités qui assure une durabilité des propriétés d'adhérence, malgré l'usure de la semelle.

En plus de avantages liés aux performances anti-glissement, contrairement aux semelles mousses qui sont compressibles, les semelles selon l'invention forment une structure non compressible, procurant de nombreux avantages en terme de comportement mécanique.

Selon un mode de réalisation avantageux, les particules de remplissage de cavité sont solubles à l'eau. Ce mode de réalisation permet de réaliser une semelle dont la surface de contact avec le sol est parsemée de microcavités procurant un effet d'adhérence avec le sol. Dès que la semelle s'use, de nouvelles cavités et particules sont libérées afin de permettre la continuité des propriétés d'adhérence liées aux cavités.

De manière avantageuse, les particules de remplissage sont des sels. Ce type de particules présente l'avantage d'une grande facilité de mélange avec les matériaux élastomères.

Selon un mode de réalisation avantageux, les particules de remplissage sont choisies parmi la liste comprenant des chlorates ou perchlorate, des sulfates de potassium, d'ammonium, ou de magnésium et en particulier le MgSO4 et plus préférentiellement le sulfate de magnésium anhydré.

Selon encore un mode de réalisation avantageux, le diamètre moyen des particules est compris entre 0,01mm et 1 mm et plus préférentiellement entre 0,01mm et 0,3mm et encore plus préférentiellement entre 0.01 et 0.1 mm.

De manière avantageuse, les cavités sont réparties dans le matériau élastomère de façon sensiblement homogène.

Egalement de manière avantageuse, les particules de remplissage occupent entre 15% et 60% du volume de la semelle extérieure, et plus préférentiellement entre 25% et 35% du volume de la semelle extérieure.

L'invention prévoit également un procédé de fabrication d'une semelle de chaussure telle que préalablement décrite, dans lequel une pluralité de particules de remplissage sont incorporées dans un matériau élastomère et mélangées avec ce dernier afin de constituer un mélange sensiblement uniforme, le mélange obtenu étant ensuite vulcanisé dans un moule en forme de semelle extérieure spécifiquement prévu à cet effet.

Ce procédé permet de fabriquer des semelles telles que préalablement décrites de façon simple et économique.

### DESCRIPTION DES FIGURES

Tous les détails de réalisation sont donnés dans la description qui suit, complétée par les figures 1 et 2, présentées uniquement à des fins d'exemples non limitatifs, et dans lesquelles:
- la figure 1 est une représentation schématique agrandie d'un exemple d'une portion d'une semelle extérieure comportant des cavités et des particules de remplissage ;
- la figure 2 est une représentation schématique d'une coupe d'un exemple d'une semelle de chaussure.

### DESCRIPTION DETAILLEE DE L'INVENTION

### DEFINITIONS

Par «semelle extérieure» on entend la semelle d'usure, c'est-à-dire la partie de la semelle qui est en contact avec le sol.
Par « semelle intercalaire » ou « semelle intermédiaire », on entend la partie de la semelle qui s'étend sensiblement sous tout le pied, contre la semelle extérieure, et entre cette dernière et la semelle intérieure ou première.
Par « semelle intérieure » ou « première » ou « première de montage », on entend la partie de la semelle en contact avec le pied sous laquelle s'étendent successivement la semelle intercalaire et la semelle extérieure.

La figure 2 illustre un exemple de semelle 1 de chaussure selon l'invention. Cette semelle comprend une semelle extérieure 2, une semelle intérieure 4 et une semelle intercalaire 3, s'étendant entre la semelle intérieure 4 et la semelle extérieure 2. La figure 1 illustre de façon schématique un agrandissement en élévation d'une semelle extérieure seule.

Une pluralité de particules 6 de remplissage occupent une partie du volume de la semelle. A température ambiante, ces particules sont à l'état solide. Chacune des cavités est généralement occupée par une particule unique. Occasionnellement, plusieurs particules peuvent occuper une même cavité. Les particules sont réparties sensiblement uniformément dans le corps de la semelle. Les particules 6 de remplissage occupent entre 15% et 60%, et plus préférentiellement entre 25% et 35 % du volume de la semelle.

Une semelle non usée comporte une pluralité de cavités. Celles qui sont à la surface externe 8 de la semelle procurent des microreliefs, augmentant le coefficient de frottement de la semelle. Les arrêtes produites par les cavités ouvertes mises à jour à la surface de la semelle contribuent à l'augmentation du coefficient de frottement de la semelle.

Au fur et à mesure de l'usure, les cavités « en réserve » à l'intérieur de la semelle extérieure sont progressivement libérées. De nouveaux microreliefs apparaissent ainsi régulièrement, procurant un niveau élevé d'adhérence. Ainsi, malgré l'usure, les propriétés avantageuses de la semelle sont conservées sans dégradation des performances jusqu'à ce que la totalité des cavités en réserve aient été consommées.

Selon un premier mode de réalisation de l'invention, les particules 6 de remplissage de cavité 5 sont solubles à l'eau. Avec l'usure progressive de la semelle, de nouvelles cavités sont peu à peu libérées. Les particules sont alors mises en contact avec l'environnement. Dès que la semelle est en présence d'eau ou d'humidité, les particules sont évacuées par dissolution.

Selon un second mode de réalisation, les particules ne sont pas nécessairement solubles à l'eau. Celles-ci sont alors évacuées par un effet mécanique. Les particules nouvellement libérées, lors des phases de contact et de frottement avec le sol, sont éjectées. Même si certaines particules restent accrochées plus longtemps, avec l'usure de la semelle autour d'elles, l'effet de maintien s'amenuise et les particules quittent alors les portions de cavités restantes.

Ces deux modes de réalisation, qui sont avantageusement combinés, procurent un effet auto-régénérant, libérant progressivement de nouvelles cavités lorsque les particules sont libérées. Cette architecture permet d'assurer la pérennité des propriétés d'adhérence liées aux cavités.

Lorsqu'elles sont libérées, les particules sont évacuées des cavités soit par dissolution avec un milieu humide et/ou par un arrachement dû au frottement de la semelle avec le sol. Les microreliefs ainsi créés peuvent alors pleinement entrer en contact avec le sol. Chaque cavité contribue alors à augmenter le coefficient de frottement. La forte densité de cavités libérées à la surface de la semelle contribue à produire une semelle particulièrement adhérente.

Des sels, de préférence solubles dans l'eau, peuvent être utilisés pour réaliser les particules 6 de remplissage. On utilise par exemple des sels tels que des chlorates (NaCl) ou perchlorate, des sulfates de potassium, d'ammonium, ou de magnésium et en particulier le MgSO4 et plus préférentiellement le sulfate de magnésium anhydré.

Le diamètre moyen des particules 5 est compris entre 0,01mm et 1 mm et plus préférentiellement entre 0,01mm et 0,3mm et encore plus préférentiellement entre 0,01mm et 0,1mm.

L'invention prévoit également un procédé de fabrication d'une semelle extérieure de chaussure telle que décrite dans les paragraphes précédents.

Une des phases clés du procédé concerne l'incorporation au mélange élastomère cru d'une pluralité de particules 6 de remplissage. Le matériau élastomère avec les particules ajoutées sont mélangés afin de constituer un matériau hybride sensiblement uniforme.

Le mélange obtenu est ensuite placé dans un moule en forme de semelle pour y être vulcanisé. Les températures et les temps de vulcanisation sont sensiblement les mêmes que pour une semelle conventionnelle.

Les particules de remplissage ajoutées au matériau élastomère occupent chacune un volume qui permet, lors de la phase de vulcanisation, de générer des microcavités. Ces microcavités sont réparties dans la semelle extérieure. La présence des particules permet de former des cavités sans avoir besoin d'utiliser d'additifs chimiques générateurs de bulles lors de la phase de vulcanisation.

Numéros de référence employés sur les figures
- 1: Semelle
- 2: Semelle extérieure
- 3: Semelle intercalaire
- 4: Semelle intérieure
- 5: Cavités
- 6: Particules
- 7: Cavités ouvertes
- 8: Surface externe de semelle extérieure
- 9: Talon
- 10: Zone de la tige

## Revendications

1. Semelle (1) de chaussure comportant une semelle extérieure (2), une semelle intérieure (4) et une semelle intercalaire (3), s'étendant entre la semelle intérieure (4) et la semelle extérieure (2), la semelle extérieure (2) étant constituée d'un matériau élastomère comportant une pluralité de cavités (5) remplies par des particules (6) de remplissage de cavité qui sont à l'état solide à température ambiante, **caractérisé en ce que** une pluralité de cavités ouvertes (7) forment des microreliefs répartis sur la surface externe (8) de la semelle extérieure à l'état neuf, et **en ce que** pendant l'usure de la semelle, du fait de la répartition des cavités dans la masse de celle-ci, de nouvelles cavités sont progressivement libérées.

2. Semelle (1) selon la revendication 2, dans laquelle les particules (6) de remplissage de cavité (5) sont solubles à l'eau.

3. Semelle (1) selon l'une des revendications 1 ou 2, dans laquelle les particules (6) sont des sels.

4. Semelle (1) selon l'une quelconque des revendications 1 à 3, dans laquelle les particules (6) de remplissage sont choisies parmi la liste comprenant des chlorates ou perchlorate, des sulfates de potassium, d'ammonium, ou de magnésium et en particulier le MgSO4 et plus préférentiellement le sulfate de magnésium anhydré.

5. Semelle (1) selon l'une quelconque des revendications précédentes, dans laquelle le diamètre moyen des particules (5) est compris entre 0,01mm et 1 mm et plus préférentiellement entre 0,01mm et 0,3mm et encore plus préférentiellement entre 0,01 mm et 0,1mm.

6. Semelle (1) selon l'une quelconque des revendications précédentes, dans laquelle les cavités (5) sont réparties dans le matériau élastomère de façon sensiblement homogène.

7. Semelle (1) selon l'une quelconque des revendications 1 à 6, dans laquelle les particules (6) de remplissage occupent entre 15% et 60% du volume de la semelle extérieure.

8. Semelle (1) selon l'une quelconque des revendications 1 à 7, dans laquelle les particules (6) de remplissage occupent entre 25 % et 35 % du volume de la semelle extérieure.

9. Procédé de fabrication d'une semelle de chaussure selon l'une des revendications 1 à 8, dans lequel une pluralité de particules (6) de remplissage sont incorporées dans un matériau élastomère et mélangées avec ce dernier afin de constituer un mélange sensiblement uniforme, le mélange obtenu étant ensuite vulcanisé dans un moule en forme de semelle extérieure spécifiquement prévu à cet effet.

## Patentansprüche

1. Sohle (1) für einen Schuh, umfassend eine Außensohle (2), eine Innensohle (4) und eine Zwischensohle (3), die zwischen der Innensohle (4) und der Außensohle (2) verläuft, wobei die Außensohle (2) aus einem Elastomermaterial besteht, das eine Mehrzahl von Hohlräumen (5) umfasst, die mit bei Umgebungstemperatur festen Partikeln (6) zum Füllen der Hohlräume gefüllt sind, **dadurch gekennzeichnet, dass** eine Mehrzahl offener Hohlräume (7) Mikroreliefs bildet, die im Neuzustand über die äußere Oberfläche (8) der Außensohle verteilt sind, und dadurch, dass während der Abnutzung der Sohle aufgrund der Verteilung der Hohlräume in deren Masse nach und nach neue Hohlräume freigelegt werden.

2. Sohle (1) nach Anspruch 2, wobei die Partikel (6) zum Füllen der Hohlräume (5) wasserlöslich sind.

3. Sohle (1) nach einem der Ansprüche 1 oder 2, wobei die Partikel (6) Salze sind.

4. Sohle (1) nach einem der Ansprüche 1 bis 3, wobei die Füllpartikel (6) aus der Chlorate oder Perchlorat, Kalium-, Ammonium- oder Magnesiumsulfat und insbesondere MgSO4 und stärker bevorzugt wasserfreies Magnesiumsulfat umfassenden Liste ausgewählt sind.

5. Sohle (1) nach einem der vorhergehenden Ansprüche, wobei der mittlere Durchmesser der Partikel (5) zwischen 0,01 mm und 1 mm und stärker bevorzugt zwischen 0,01 mm und 0,3 mm und noch stärker bevorzugt zwischen 0,01 mm und 0,1 mm beträgt.

6. Sohle (1) nach einem der vorhergehenden Ansprüche, wobei die Hohlräume (5) im Elastomermaterial im Wesentlichen homogen verteilt sind.

7. Sohle (1) nach einem der Ansprüche 1 bis 6, wobei die Füllpartikel (6) zwischen 15 % und 60 % des Volumens der Außensohle einnehmen.

8. Sohle (1) nach einem der Ansprüche 1 bis 7, wobei die Füllpartikel (6) zwischen 25 % und 35 % des Volumens der Außensohle einnehmen.

9. Verfahren zur Herstellung einer Schuhsohle nach einem der Ansprüche 1 bis 8, wobei eine Mehrzahl von Füllpartikeln (6) in ein Elastomermaterial eingebracht und mit diesem gemischt wird, um ein im Wesentlichen gleichmäßiges Gemisch herzustellen, wobei das erhaltene Gemisch anschließend in einer speziell für diesen Zweck vorgesehenen Form in Form einer Außensohle vulkanisiert wird.

## Claims

1. Shoe sole (1) comprising an outsole (2), an insole (4) and a midsole (3), extending between the insole (4) and the outsole (2), the outsole (2) being made of an elastomer material comprising a plurality of cavities (5) filled with cavity-filling particles (6) which are in the solid-state at ambient temperature, **characterized in that** a plurality of open cavities (7) form micro-reliefs distributed over the external surface (8) of the outsole when new, and **in that** during wearing of the sole, because of the way the cavities are distributed through the mass thereof, new cavities progressively come to light.

2. Sole (1) according to Claim 2, wherein the cavity (5) filling particles (6) are water-soluble.

3. Sole (1) according to either one of Claims 1 and 2, wherein the particles (6) are salts.

4. Sole (1) according to any one of Claims 1 to 3, wherein the filling particles (6) are selected from the list including chlorates or perchlorates, or sulfates of potassium, ammonium or magnesium, particularly MgSO4 and more preferably anhydrous magnesium sulfate.

5. Sole (1) according to any one of the preceding claims, wherein the mean diameter of the particles (5) is comprised between 0.01 mm and 1 mm and more preferably between 0.01 mm and 0.3 mm, and more preferably still, between 0.01 mm and 0.1 mm.

6. Sole (1) according to any one of the preceding claims, wherein the cavities (5) are distributed substantially homogeneously through the elastomer material.

7. Sole (1) according to any one of Claims 1 to 6, wherein the filling particles (6) occupy between 15% and 60% of the volume of the outsole.

8. Sole (1) according to any one of Claims 1 to 7, wherein the filling particles (6) occupy between 25% and 35% of the volume of the outsole.

9. Method for manufacturing a shoe sole according to one of Claims 1 to 8, in which a plurality of filling particles (6) are incorporated into an elastomer material and mixed therewith in order to constitute a substantially uniform mix, the mix obtained then being vulcanized in a mould in the form of an outsole specifically provided for that purpose.
